# EUROPÄISCHE PATENTANMELDUNG

(11) **EP 0 431 162 A1**
(43) Veröffentlichungstag der Anmeldung: **12.06.1991**
(21) Anmeldenummer: 89909457.7
(22) Anmeldetag: 23.06.1989
(51) Int. Cl.: E21B 34/10

(54) **Überlaufventil für Gestangestrang**

(71) Anmelder: PERMSKY FILIAL VSESOJUZNOGO NAUCHNO-ISSLEDOVATELSKOGO INSTITUTA BUROVOI TEKHNIKI, Perm, 614000 (RU)
(72) Erfinder: VSHIVKOV, Andrei Nikolaevich, Perm, 614000 (SU); KOCHNEV, Anatoly Mikhailovich, Perm, 614022 (SU); SCHELKONOGOV, Gennady Alexandrovich, Perm, 614046 (SU); GOLDOBIN, Vladimir Borisovich, Perm, 614097 (SU); BOBROV, Mikhail Grigorievich, Perm, 614051 (SU)
(74) Vertreter: Füchsle, Klaus, Dipl.-Ing.
(86) Internationale Anmeldenummer: SU8900177
(87) Internationale Veröffentlichungsnummer: WO9100412

(57) **Zusammenfassung**

Das Überlaufventil für Gestängestrang enthält ein hohles Gehäuse (1) mit seitlichen Öffnungen (2), einen Sitz (4), der einen Teil der Innenfläche des Gehäuses (1) darstellt, und ein Verschlußelement, welches in Form einer elastischen federnden Hülse (3) ausgebildet ist, die mit dem einen Ende im Gehäuse (1) befestigt ist. Die Hülse (3) ist mit einem Spalt (6) angeordnet, wobei an ihrem anderen Ende ein Konfusor (7) ausgeführt ist. Das Ventil kann mit einem Mantel (8) oder mit Klappen versehen sein. Die Eliminierung von beweglichen Baugruppen, die Gewährleistung einer erhöhten Dichtheit der Überdeckung des Kanals zum Durchströmen der Flüssigkeit und die Verminderung des hydraulischen Widerstandes des Ventils verringern den Verschleiß und die Zerstörung von Einzelteilen und erhöhen die Betriebssicherheit und die Lebensdauer des Ventils.

## Beschreibung

### Technisches Gebiet

Die Erfindung bezieht sich auf Ventileinrichtungen für Bohrlöcher und betrifft insbesondere ein Überlaufventil für Gestängestrang.

### Zugrundeliegender Stand der Technik

Es ist ein Überlaufventil bekannt (US, A, 3005507), das ein hohles Gehäuse mit seitlichen Öffnungen enthält, in dessen Innerem längs desselben eine abgefederte Buchse verschiebbar gelagert ist, während in der Zone der seitlichen Öffnungen eine weitere Buchse mit einem Sitz zum Zusammenwirken mit der abgefederten Buchse angeordnet und befestigt ist. Im Ausgangszustand befindet sich die abgefederte Buchse in der oberen Endstellung, die zeitlichen Öffnungen des Gehäuses, welche sich unterhalb der abgefederten Buchse befinden, sind offen und die Flüssigkeit strömt frei aus dem inneren Hohlraum des Gestängestrangs in das Bohrloch und zurück über. Beim Einbau des Gestängestrangs mit dem Überlaufventil in das mit Flüssigkeit gefüllte Bohrloch sowie beim Ausbau desselben aus dem Bohrloch wird die abgefederte Buchse durch die Elastizitätskräfte der Feder in der oberen Endstellung gehalten. Hierbei sind die seitlichen Öffnungen des Gehäuses offen, und über diese findet beim Einbau des Gestängestrangs ins Bohrloch die Füllung des inneren Hohlraumes des Gestängestrangs mit der Flüssigkeit aus dem Bohrloch statt. Beim Ausbau des Gestängestrangs erfolgt der Ablauf der Flüssigkeit aus dem inneren Hohlraum des Gestängestrangs ins Bohrloch.

Bei der Zuführung der Bohrflüssigkeit unter Druck von den Pumpen ins Innere des Gestängestrangs wird die abgefederte Buchse durch den sich bewegenden Strom der Bohrflüssigkeit in die untere Endstellung verschoben und an den Sitz der feststehenden Buchse dicht angedrückt. Auf diese Weise überdeckt die abgefederte Buchse die seitlichen Öffnungen des Gehäuses. Das Überlaufventil ist geschlossen. Beim Aufhören der Zuführung der Bohrflüssigkeit ins Innere des Gestängestrangs verschiebt sich die abgefederte Buchse unter der Wirkung der Elastizitätskraft der Feder in die obere Endstellung, wobei die seitlichen Öffnungen des Gehäuses freigegeben werden und die Flüssigkeit aus dem inneren Hohlraum des Gestängestrangs ins Bohrloch und zurück frei überströmt. Das Überlaufventil ist geöffnet. Während der Arbeit des Ventils verschleißen die Buchsen intensiv und nutzen sich ab, wobei die Federn altern, ihre Elastizität einbüssen, spröde werden und brechen. Ebenfalls während der Arbeit stoßen die Buchsen zusammen, was zu ihrer Zerstörung und zum Ausfall des Überlaufventils führt. Dieses Überlaufventil besitzt eine große Anzahl von Einzelteilen, die eine hohe Genauigkeit und Bearbeitungsgüte erfordern. Alles das gewährleistet keine zuverlässige Funktion und keine lange Betriebsdauer des Überlaufventils.

Bekannt ist ein Überlaufventil (FR, A, 2486996), das ein hohles Gehäuse mit seitlichen Öffnungen enthält, in dessen Innerem eine Hülse mit Öffnungen angeordnet ist. Innerhalb der Hülse befindet sich ein Sitz zum Zusammenwirken mit einem Verschlußelement, das im Inneren des hohlen Gehäuses untergebracht ist. Das Verschlußelement ist in Form eines abgefederten Stocks ausgebildet, an dessen unterem Ende eine Scheibe und eine Manschette befestigt sind.

Im Ausgangszustand hält der abgefederte Stock die Scheibe und die Manschette in der oberen Endstellung fest. Dabei besteht zwischen der Scheibe, der Manschette und dem Sitz ein Spalt, über welchen die innerhalb des Überlaufventils befindliche Flüssigkeit frei ins Bohrloch überströmen kann. In diesem Zustand befindet sich das Überlaufventil beim Einbau des Gestängestrangs in das mit Flüssigkeit gefüllte Bohrloch und beim Ausbau desselben aus dem Bohrloch.

Bei der Zuführung der Bohrflüssigkeit unter Druck von den Pumpen über den Gestängestrang ins Innere des Überlaufventils senkt sich der Stock unter der Wirkung des sich bewegenden Stroms der Bohrflüssigkeit ab und überdeckt den Spalt, zwischen dem Sitz und der Scheibe. Das Überlaufventil wird geschlossen. Die Bohrflüssigkeit strömt durch die Öffnungen in der Hülse zu den Bohrlochsohlenvorrichtungen. Beim Aufhören der Zuführung der Bohrflüssigkeit in das Überlaufventil führt der Stock aufgrund der Elastizitätskraft der Feder die Scheibe vom Sitz ab, und das Überlaufventil wird geöffnet. Beim bekannten Überlaufventil ist der hydraulische Widerstand des Überlaufventils groß. Unvermeidbar sind erhöhter Verschleiß und vorzeitige Brüche der Einzelteile. Alles das führt dazu, daß die Betriebssicherheit und die Lebensdauer des Überlaufventils unzureichend sind.

Es ist ein Überlaufventil für Gestängestrang bekannt (SU, A, 898028), das ein hohles Gehäuse mit seitlichen Öffnungen, einen Sitz, ein innerhalb des hohlen Gehäuses angeordnetes Verschlußelement enthält.

Beim bekannten Überlaufventil für Gestängestrang ist das Verschlußelement in Form eines abgefederten Plungers ausgebildet, an dem eine Buchse mit Öffnungen und ein Teller befestigt sind. Das Gehäuse ist mit einer über dem Sitz angeordneten gestuften Fassung versehen, in dessen Innerem der Teller untergebracht ist. Im unteren Teil befindet sich der abgefederte Plunger in der oberen Endstellung. Die Öffnungen des Sitzes und der Buchse des abgefederten Plungers sind offen. Der innere Oberteil des Überlaufventils des Gestängestrangs steht mit dem Bohrloch in Verbindung. Beim Einbau des Gestängestrangs mit dem Ventil ins Bohrloch wird der Plunger in der oberen Endstellung gehalten, die Flüssigkeit aus dem Bohrloch gelangt über die seitlichen Öffnungen im Gehäuse, die Öffnungen im Sitz, in der Buchse und im Plunger sowie über den Spalt zwischen dem Teller und der gestuften Fassung in den inneren Oberteil des Überlaufventils und füllt den Gestängestrang. Beim Ausbau des Gestängestrangs aus dem Bohrloch strömt die Flüssigkeit aus dem Gestängestrang ins Bohrloch aus. Bei der Zuführung der Bohrflüssigkeit unter DrucK von den Pumpen in den Gestängestrang wird der Plunger durch den Bohrflüssigkeitsstrom in die untere Endstellung bewegt, die Öffnungen im Plunger werden freigegeben und die Bohrflüssigkeit strömt durch diese in den inneren Unterteil des Überlaufventils und weiter zu den Bohrlochsohlenvorrichtungen über. Beim Aufhören der Zuführung der Bohrflüssigkeit in den Gestängestrang wird der Plunger durch die Elastizitätskräfte der Feder in die obere Endstellung bewegt, die Öffnungen im Plunger werden geschlossen und die Öffnungen in der Buchse des Plungers und im Sitz werden freigegeben. Das Überlaufventil ist geöffnet.

Das bekannte Überlaufventil für Gestängestrang enthält eine große Anzahl von beweglichen Einzelteilen und Baugruppen, eine Feder, die unter den Bohrlochbedingungen ihre Elastizität einbüßt, spröde wird und bricht, sowie Dichtungen, die sich abnutzen.

Kleine Öffnungen für das Durchströmen der Flüssigkeit sind die Quelle eines erhöhten hydraulischen Widerstandes und folglich der zusätzlichen Verluste. Der im unteren Teil abgeflanschte Plunger ist ein Hindernis für das Durchfließen des Hauptstroms der Bohrflüssigkeit, die den Bohrlochsohlenvorrichtungen zugeführt wird. Das alles führt zur verminderten Zuverlässisgkeit und Lebensdauer des Überlaufventils.

### Offenbarung der Erfindung

Der Erfindung liegt die Aufgabe zugrunde, ein Überlaufventil für Gestängestrang mit einer solchen konstruktiven Ausführung desselben zu schaffen, die es gestatten würde, durch Eliminierung von beweglichen Einzelteilen und Baugruppen, Erhöhung der Dichtheit der Überdeckung des zum Durchströmen der Flüssigkeit bestimmten Kanals und durch Verminderung des hydraulischen Widerstandes des Überlaufventils gegen das Durchströmen der Flüssigkeit den Verschleiß und die Zerstörung seiner Einzelteile zu verringern und als Folge davon die Betriehssicherheit des Überlaufventils zu erhöhen und seine Lebensdauer zu verlängern.

Die gestellte Aufgabe wird dadurch gelöst, daß im Überlaufventil für Gestängestrang, das ein hohles Gehäuse mit seitlichen Öffnungen, einen Sitz und ein innerhalb des hohlen Gehäuses angeordnetes Verschlußelement enthält, erfindungsgemäß das Verschlußelement in Form einer elastischen federnden Hülse ausgebildet ist, die im hohlen Gehäuse mit ihrem oberen Ende, das in der Zuführungsrichtung der Bohrflüssigkeit als erstes liegt, befestigt und im Gehäuse mit einem Spalt mit Möglichkeit der Überdeckung der Zone der seitlichen Öffnungen, des unterhalb der seitlichen Öffnungen befindlichen Teils des hohlen Gehäuses und des einen Teil der Innenfläche des hohlen Gehäuses darstellenden Sitzes angeordnet ist, wobei am unteren Ende der elastischen federnden Hülse in der Zone des Sitzes ein Konfusor ausgeführt ist.

Es ist zweckmaßig, daß das Überlaufventil für Gestängestrang einen Mantel enthält, der zwischen der Innenfläche des hohlen Gehäuses und der elastischen federnden Hülse in der Zone der seitlichen Öffnungen eingebaut ist, wobei der Mantel in bezug auf die Innenfläche des Gehäuses mit einem Spalt angeordnet ist.

Es ist ebenfalls zweckmäßig, daß an der elastischen federnden Hülse in der Zone der seitlichen Öffnungen des hohlen Gehäuses Klappen befestigt sind.

Bevorzugt werden die seitlichen Öffnungen des hohlen Gehäuses als Schlitze ausgebildet.

Dieses Überlaufventil für Gestängestrang besitzt eine einfache Konstruktion, eine geringe Anzahl von Einzelteilen, eine hohe Technologiegerechtheit, einen niedrigen Herstellungsaufwand, eine hohe Betriebssicherheit und Lebensdauer. Das Überlaufventil für Gestängestrang hat einen geringen hydraulischen Widerstand dank der Vergrößerung der Durchgangsquerschnittsfläche des Kanals zum Durchströmen der Flüssigkeit und weist eine hohe Durchsatzfähigkeit auf. Eine hohe Dichtheit der Überdeckung des Kanals zum Durchströmen der Flüssigkeit, welche dank der zuverlässigen Abdichtung zustandekommt, schließt den Durchlauf von unproduktiven Bohrflüssigkeitsströmen und die damit zusammenhängenden vorzeitigen Zerstörungen der Einzelteile aus.

### Kurze Beschreibung der Zeichnungen

Im folgenden wird die Erfindung durch konkrete Ausführungsbeispiele und anhand von Zeichnungen erläutert, in denen es zeigt:
Fig. 1 eine Gesamtansicht des erfindungsgemäßen Überlaufventils für Gestängestrang, teilweiser Längsschnitt;
Fig. 2 eine Gesamtansicht des Überlaufventils für Gestängestrang mit als Schlitze ausgebildeten seitlichen Öffnungen des Gehäuses, teilweiser Längsschnitt;
Fig. 3 eine Gesamtansicht des Überlaufventils für Gestängestrang mit an der Innenfläche der elastischen federnden Hülse befestigten Klappen, teilweiser Längsschnitt;
Fig. 4 das Überlaufventil für Gestängestrang, Querschnitt nach Linie IV - IV der Fig. 1;
Fig. 5 das Überlaufventil für Gestängestrang, Querschnitt nach Linie V - V der Fig. 2;
Fig. 6 das Überlaufventil für Gestängestrang, Querschnitt nach Linie VI - VI der Fig. 3.

### Beste Ausführungsform der Erfindung

Das Überlaufventil für Gestängestrang enthält ein hohles Gehäuse 1 (Fig. 1) mit seitlichen Öffnungen 2 runden Querschnitts, ein Verschlußelement, das in Form einer elastischen federnden Hülse 3 ausgebildet ist, und einen Sitz 4, der einen Teil der Innenfläche des hohlen Gehäuses 1 darstellt. Die elastische federnde Hülse 3 ist im Inneren des Gehäuses 1 untergebracht und darin mit ihrem oberen Ende 5, das in der Zuführungsrichtung der Bohrflüssigkeit als erstes liegt, befestigt. Gemäß einem Pfeil A ist die Zuführungsrichtung der Bohrflüssigkeit angedeutet.

Die elastische federnde Hülse 3 ist im hohlen Gehäuse 1 mit einem Spalt 6 mit Möglichkeit der Überdeckung der Zone B der seitlichen Öffnungen 2 des Gehäuses 1, des Teils C des Gehäuses 1, welcher sich unterhalb der seitlichen Öffnungen 2 des Gehäuses 1 befindet, und der Zone D des Sitzes 4 angeordnet. An dem unteren Ende der elastischen federnden Hülse 3 ist in der Zone D des Sitzes 4 ein Konfusor 7 ausgeführt.

Als Konstruktionswerkstoff zur Herstellung von Einzelteilen des Überlaufventils für Gestängestrang wird legierter Baustahl verwendet. Zur Herstellung der elastischen federnden Hülse 3 kommt verschleißfester Gummi zur Verwendung.

Das Überlaufventil für Gestängestrang enthält auch einen Mantel 8, der zwischen der Innenfläche des hohlen Gehäuses 1 und der elastischen federnden Hülse 3 in der Zone B der seitlichen Öffnungen 2 des Gehäuses 1 eingebaut ist, wobei der Mantel 8 in bezug auf die Innenfläche des Gehäuses 1 mit einem Spalt 9 angeordnet ist.

Der Mantel 8 dient zur Verhinderung der zerstörenden Einwirkung des Flüssigkeitsstromes sowie der Kanten der seitlichen Öffnungen 3 des Gehäuses 1 auf die elastische federnde Hülse 3 und somit zur Beibehaltung der Ganzheit der elastischen federnden Hülse 3 für eine längere Arbeitsperiode des Überlaufventils. Der Spalt 6 und der Spalt 9 können eine verschiedene Weite haben. Die elastische federnde Hülse 3 ist im hohlen Gehäuse 1 mit ihrem oberen Ende 5 mit Hilfe einer Buchse 10 befestigt. An dem hohlen Gehäuse 1 sind oben und unten Gewinde zum Anschließen des Überlaufventils an einen Gestängestrang und an Bohrlochsohlenvorrichtungen ausgeführt (in Fig. 1 sind der Gestängestrang und die Bohrlochsohlenvorrichtungen nicht gezeigt). Der Spalt 9 zwischen dem Mantel 8 und dem Gehäuse 1 ist zur Vergrößerung der Durchgangsquerschnittsfläche des Kanals zum Durchstromen der Flüssigkeit aus dem inneren Hohlraum des Überlaufventils für Gestängestrang ins Bohrloch und zurück bestimmt und gewährleistet eine Verminderung des hydraulischen Widerstandes des Ventils gegen das Durchströmen der Flüssigkeit. Die Buchse 10 dient zur Befestigung des oberen, in der Zuführungsrichtung der Bohrflüssigkeit als erstes liegenden Endes 5 der elastischen federnden Hülse 3 im Gehäuse 1, zur Erzeugung einer Abdichtung sowie zur Sicherung der elastischen federnden Hülse 3 gegen Abnutzung und Zerstörung durch den sich bewegenden Strom der Bohrflüssigkeit. Die elastische federnde Hülse 3 ist zur sicheren Überdeckung des Kanals zum Durchströmen der Flüssigkeit bestimmt. Da die federnde Hülse 3 elastisch ist, so werden die in den Spalt 6 zwischen dem Gehäuse 1 und der elastischen federnden Hülse 3 gelangten kleinen Stücke des losgebohrten Gesteins von der elastischen federnden Hülse 3 umschlungen, weshalb die Dichtheit der Überdeckung des Kanals zum Durchströmen der Flüssigkeit nicht gestört wird. Im Zusammenhang damit, daß die elastische Hülse 3 federnd ist, nimmt beim Aufhören der Zuführung der Bohrflüssigkeit unter Druck die elastische federnde Hülse 3 aufgrund der Elastizitäts- ihre ursprüngliche Form und Abmessungen an. Dies ermöglicht es, daß die Bohrflüssigkeit aus dem inneren Hohlraum des Überlaufventils für Gestängestrang ins Bohrloch und zurück frei überströmt. Der Sitz 4, der einen Teil der Innenfläche des hohlen Gehäuses 1 darstellt, ist zur Zusammenwirkung mit der elastischen federnden Hülse 3 und zur Überdeckung des Kanals zum Durchströmen der Flüssigkeit im Anfangsmoment bestimmt, was ein erforderliches Druckgefälle zwischen dem inneren und dem äußeren Hohlraum des Überlaufventils für Gestängestrang gewährleistet. Das obere Ende 5 der elastischen federnden Hülse 3 dient zur Befestigung derselben im Gehäuse mit Hilfe der Buchse 10 und zur Erzeugung einer zuverlässigen Abdichtung, welche das Durchströmen der Bohrflüssigkeit durch die Spalte zwischen der Buchse 10 und dem Gehäuse 1 aus dem inneren Hohlraum des Überlaufventils für Gestängestrang ins Bohrloch bei der Arbeit der Bohrlochsohlenvorrichtungen verhindert.

Der Spalt 6 zwischen der elastischen federnden Hülse 3 und dem hohlen Gehäuse 1 ist zum Durchströmen durch denselben der Flüssigkeit aus dem inneren Hohlraum des Überlaufventils für Gestängestrang ins Bohrloch und zurück bestimmt. Der Spalt 6 weist eine große Durchgangsquerschnittsfläche auf, weshalb er einen geringen hydraulischen Widerstand hat, der zum schnellen Ausfüllen des Bohrgestänges mit der Flüssigkeit aus dem Bohrloch beiträgt und keinen intensiven erhöhten Verschleiß der von der durchströmenden Flüssigkeit umspülten Einzelteile hervorruft.

Der am unteren nicht befestigten Ende der elastischen federnden Hülse 3 ausgeführte Konfusor 7 dient zur Gewährleistung eines selbsttätigen Schließens des Überlaufventils für Gestängestrang und zum Halten desselben in dieser Lage bei der Arbeit der Bohrlochsohlenvorrichtungen, solange die Zuführung der Bohrflüssigkeit unter Druck von den Pumpen erfolgt. Möglich ist eine Ausführungsvariante des Überlaufventils, bei welcher die seitlichen Öffnungen 2¹ des Gehäuses 1 (Fig.2) als Schlitze ausgebildet sein können. Die Anzahl und die Größe der Schlitze werden durch die technologischen Bedingungen bestimmt. Das hohle Gehäuse 1 dient zur Unterbringung in ihm sämtlicher Einzelteile des Überlaufventils für Gestängestrang.

Die seitlichen Öffnungen 2¹ des Gehäuses 1 sind zur Verbindung des inneren und des äußeren Hohlraumes des Überlaufventils für Gestängestrang miteinander bestimmt. Die Ausbildung der seitlichen Öffnungen 2¹ des Gehäuses 1 in Form von Schlitzen gestattet es, die groben Teilchen des losgebohrten Gesteins von der in das Überlaufventil für Gestängestrang aus dem Bohrloch gelangenden Flüssigkeit zu trennen und dadurch die Verstopfung des Spaltes 6 zwischen dem Gehäuse 1 und der elastischen federnden Hülse 3 bei der Arbeit des Überlaufventils für Gestängestrang zu verhindern. Des weiteren enthält das Überlaufventil Klappen 11, die an der Außenfläche der elastischen federnden Hülse 3 in der Zone B der seitlichen Öffnungen 2¹ befestigt sind. Die Anzahl der Klappen 11 ist gleich der Zahl der seitlichen Öffnungen 2¹ des Gehäuses 1. Möglich ist noch eine Ausführungsvariante des Überlaufventils, das ein Gehäuse 1 enthält, in welchem seitliche Öffnungen 2¹ in Form von Schlitzen ausgeführt sind und innernalb des Gehäuses 1 eine elastische federnde Hülse 3 mit einem Spalt 6 angeordnet und mittels ihres oberen Endes 5 befestigt ist. In der Zone B der seitlichen Öffnungen 2¹ des Gehäuses 1 sind an der Innenfläche der Hülse 3 befestigte Klappen 11 vorhanden. Das untere nicht befestigte Ende der elastischen federnden Hülse 3 weist einen Konfusor 7 auf.

In Fig` 4 ist das Überlaufventil für Gestängestrang im Querschnitt nach Linie IV - IV der Figur 1 dargestellt. In der Figur sind drei seitliche Öffnungen 2¹ (Fig. 4) des Gehäuses 1, der im Gehäuse 1 mit einem Spalt 9 angeordnete Mantel 8 und die elastische federnde Hülse 3 gezeigt.

In Fig. 5 ist das Überlaufventil für Gestängestrang im Querschnitt nach Linie V - V der Figur 2 dargestellt. Die seitlichen Öffnungen 2¹ (Fig. 5) des Gehäuses 1 sind als Schlitze ausgebildet. Die Klappen 11 sind an der Außenfläche der elastischen federnden Hülse 3 befestigt.

In Fig. 6 ist das Überlaufventil für Gestängestrang im Querschnitt nach Linie VI - VI der Figur 3 dargestellt. Im Gehäuse 1 (Fig. 6) sind die seitlichen Öffnungen 2¹ in Form von Schlitzen ausgebildet. Die Klappen 11 sind an der Innenfläche der elastischen federnden Hülse 3 befestigt. Die Klappen 11 dienen zur Verhinderung einer Zerstörung der elastischen federnden Hülse 3 in der Zone B (Fig. 3) der seitlichen Öffnungen 2¹ des Gehäuses 1 beim Fehlen des Mantels 8 (Fig.1) zwischen dem Gehäuse 1 und der elastischen federnden Hülse 3.

Das Überlaufventil für Gestängestrang arbeitet folgendermaßen.

Das Überlaufventil schließt man einerseits an einen Gestängestrang und andererseits an Bohrlochsohlenvorrichtungen, beispielsweise an einen Schrauben-Bohrlochsohlenantrieb und einen Meißel an.

Man baut den Gestängestrang in ein mit Flüssigkeit gefülltes Bohrloch ein. Die Flüssigkeit gelangt aus dem Bohrloch in die seitlichen Öffnungen 2 (Fig. 1) des Gehäuses 1, füllt den Spalt 9 aus, strömt im Spalt 6 und gelangt ins Innere des Überlaufventils des Gestängestrangs, indem sie den Gestängestrang füllt. Der Flüssigkeitsstrom, der längs der Erzeugenden der elastischen federnden Hülse 3 gerichtet ist, ruft keinen intensiven Verschleiß derselben hervor. Bei der Einschaltung der Pumpen und Zuführung der Bohrflüssigkeit ins Innere des Gestängestrangs in Pfeilrichtung A erweitert der Bohrflüssigkeitsstrom, indem er den Konfusor 7 passiert, das nicht befestigte Ende der elastischen federnden Hülse 3, welche den Spalt 6 in der Zone D des Sitzes 4 überdeckt. Hierbei entsteht ein Druckgefälle im Inneren des Überlaufventils des Gestängestrangs und im Bohrloch. Die elastische federnde Hülse 3 weitet sich aus und drückt sich an die Innenfläche des Gehäuses 1 auf der ganzen Länge der Überdeckung der Zonen D, B und des Teils C des Gehäuses 1 an.

Dank dem sich bewegenden Bohrflüssigkeitsstrom spannt die Buchse 10 das obere Ende 5 der elastischen federnden Hülse 3 stärker ein, dichtet es zuverlässiger ab und sichert es vor Zerstörung. Das Überlaufventil des Gestängestrangs schließt sich, und der ganze Bohrflüssigkeitsstrom gelangt über den inneren Hohlraum des Ventils zu den Bohrlochsohlenvorrichtungen.

Beim Abschalten der Pumpen und Aufhöhren der Zuführung der Bohrflüssigkeit in den Gestängestrang gleicht sich der Druck im Inneren des Gestängestrangs und im Bohrloch aus. Aufgrund der Elastizitätskräfte nimmt die elastische federnde Hülse 3 die ursprüngliche Form und die ursprünglichen Abmessungen an. Erneut bildet sich der Spalt 6, und somit wird der hydraulische Kanal wiederhergestellt, welcher den inneren Hohlraum des Überlaufkanals dem Gestängestrangs mit dem Bohrloch verbindet. Das Überlaufventil des Gestängestrangs öffnet sich. Beim Ausbau des Gestängestrangs aus dem Bohrloch wird der Flüssigkeitsstand in ihm höher, und infolge der Differenz der Höhenstände wird die Flüssigkeit aus dem Gestängestrang über den Spalt 6, den Spalt 9, die seitlichen Öffnungen 2 im Gehäuse 1 des Überlaufventils des Gestängestrangs frei in das Bohrloch gelangen.

Bei der Ausrüstung des Überlaufventils mit den Klappen 11 (Fig. 2) ist die Arbeit des Ventils ähnlich der Arbeit des mit dem Mantel 8 versehenen Ventils. Aber beim Schließen des Ventils wird sich die elastische federnde Hülse 3 unmittelbar an den Teil C der Innenfläche des Gehäuses 1 und an die Innenfläche des Gehäuses 1 in der Zone D andrücken, während in der Zone B an die Innenfläche des Gehäuses 1 sich die Klappen 11 andrücken werden, welche an der Außenfläche der Hülse 3 befestigt sind. Falls die Klappen 11 (Fig. 3) an der Innenfläche der Hülse 3 befestigt sind, so drückt sich in der Zone B an die Innenfläche des Gehäuses 1 die Hülse 3 mit an derselben befestigten Klappen 11 an, welche Hülse das Durchströmen der Bohrflüssigkeit aus dem inneren Hohlraum in das Bohrloch ausschließt und eine zuverlässige Abdichtung gewährleistet.

Die als Schlitze ausgebildeten seitlichen Öffnungen 2¹ verhindern das Eindringen von in der Flüssigkeit befindlichen groben Stücken des losgebohrten Gesteins in den Spalt 6 bei der Füllung des Gestängestrangs mit der Flüssigkeit aus dem Bohrloch und erhöhen dadurch die Zuverlässigkeit der hermetischen Abdichtung des Überlaufventils des Gestängestrangs.

In diesem Ventil fehlen bewegliche Bauteile und - gruppen, d.h., es fehlen die Quellen einer erhöhten Abnutzung und des Verschleißes, und das Ventil kann eine lange Zeit ohne Auswechselung von Einzelteilen funktionieren.

Die Dichtheit das Überlaufventils des Gestängestrangs kommt dank der elastischen federnden Hülse 3 zustande. Es wird das Durchströmen der die Einzelteile zerstörenden Flüssigkeit in das geschlossene Überlaufventil des Gestängestrangs verhindert.

Das Überlaufventil für Gestängestrang besitzt eine beträchtliche Durchgangsquerschnittsfläche des Kanals zum Durchströmen der Flüssigkeit aus dem inneren Hohlraum ins Bohrloch und zurück und - für den Hauptstrom der Bohrflüssigkeit - - zu den Bohrlochsohlenvorrichtungen. Dadurch ist der hydraulische Widerstand des Überlaufventils für Gestängesstrang gering, und folglich ist der Verschleiß der Einzelteile unbedeutend, die Betriebssicherheit und die Lebensdauer sind aber hoch.

### Gewerbliche Verwertbarkeit

Die Erfindung kann bei der Arbeit von Bohrlochsohlenvorrichtungen, darunter zur Bestückung von Gestängesträngen bei Ein- und Ausbauarbeiten, beim Bohren von Erdöl- und Erdgasbohrlöchern mittels Schrauben-Bohrlochsohlenantrieben und Turbinenbohrern sowie beim Rotarybohrverfahren angewendet werden.

## Patentansprüche

1. Überlaufventil für Gestängestrang, das ein hohles Gehäuse (1) mit seitlichen Öffnungen (2), einen Sitz (4) und ein innerhalb des hohlen Gehäuses (1) angeordnetes Verschlußelement enthält, dadurch **gekennzeichnet**, daß das Verschlußelement in Form einer elastischen federnden Hülse (3) ausgebildet ist, die im hohlen Gehäuse (1) mit ihrem oberen Ende (5), das in der Zuführungsrichtung der Bohrflüssigkeit als erstes liegt, befestigt und im Gehäuse mit einem Spalt (6) mit Möglichkeit der Überdeckung der Zone (B) der seitlichen Öffnungen (2), des unterhalb der seitlichen Öffnungen (2) befindlichen Teils(C) des hohlen Gehäuses (1) und das einen Teil der Innenfläche des hohlen Gehäuses (1) darstellenden Sitzes (4) angeordnet ist, wobei am unteren Ende der elastischen federnden Hülse (3) in der Zone (D) des Sitzes (4) ein Konfusor (7) ausgeführt ist.

2. Überlaufventil für Gestängestrang nach Anspruch 1, dadurch **gekennzeichnet**, daß es einen Mantel (8) enthält, der zwischen der Innenfläche des hohlen Gehäuses (1) und der elastischen federnden Hülse (3) in der Zone (B) der seitlichen Öffnungen (2) eingebaut ist, wobei der Mantel (8) in bezug auf die Innenfläche des hohlen Gehäuses (1) mit einem Spalt (9) angeordnet ist.

3. Überlaufventil für Gestängestrang nach Anspruch 1, dadurch **gekennzeichnet**, daß an der elastischen federnden Hülse (3) in der Zone (B) der seitlichen Öffnungen (2) des hohlen Gehäuses (1) Klappen (11) befestigt sind.

4. Überlaufventil für Gestängestrang nach Anspruch 1 oder 2 oder 3, dadurch **gekennzeichnet**, daß die seitlichen Öffnungen (2¹) des hohlen Gehäuses (1) in Form von Schlitzen ausgebildet sind.
